# EUROPÄISCHE PATENTSCHRIFT

(11) **EP 1 280 669 B1**
(45) Veröffentlichungstag und Bekanntmachung des Hinweises auf die Patenterteilung: **28.02.2007**
(21) Anmeldenummer: 01921016.0
(22) Anmeldetag: 18.04.2001
(51) Int. Cl.: B41K 1/40

(54) **SELBSTFÄRBESTEMPEL**
SELF-INKING STAMP
TAMPON AUTO-ENCREUR

(30) Priorität: 04.05.2000 AT 7842000
(43) Veröffentlichungstag der Anmeldung: 05.02.2003
(73) Patentinhaber: Trodat GmbH, 4600 Wels (AT)
(72) Erfinder: KONECZNY, Harald, A-5026 Salzburg (AT); ZINDL, Peter, (AT)
(74) Vertreter: Secklehner, Günter
(86) Internationale Anmeldenummer: PCT/AT2001/000115
(87) Internationale Veröffentlichungsnummer: WO 2001/083227

(56) Entgegenhaltungen:
- EP-A- 0 459 969
- WO-A-00/48843

## Beschreibung

Die Erfindung betrifft einen Selbstfärbestempel mit Oberschlagfärbung, mit einem auf die zu stempelnde Fläche aufsetzbaren Unterteil, mit einem Wendemechanismus für einen im Unterteil angeordneten, zwischen einem Farbkissen und einem Aufsetzrahmen unter gleichzeitiger Wendung hin- und herbewegbaren Druckplattenträger, und mit einem gegen die Kraft einer Feder relativ zum Unterteil verschiebbaren Betätigungs-Oberteil, der den Unterteil umgibt und über seine Seitenteile durch eine in Langlöchern des Unterteiles geführte Wendeachse des Druckplattenträgers mit dem Unterteil verbunden ist.

Derartige Selbstfärbestempel sind bekannt, z.B. aus dem EP 0 459 969 A1. Bei diesen Stempeln ist der Betätigungs-Oberteil im wesentlichen haubenartig ausgebildet und weist sowohl vorne als auch hinten eine Ausnehmung auf, welche den Zutritt zum Farbkissen gestattet, das in einen horizontalen Schacht des Stempelunterteiles austauschbar eingeschoben wird.

Die Erfindung zielt darauf ab, durch eine neuartige Gestaltung von Betätigungs-Oberteil und Unterteil sowohl das Einsetzen des Farbkissens zu vereinfachen, insbesondere im Falle eines Kissentausches, und dabei jede Verschmutzungsgefahr zu vermeiden, als auch die Handhabung des Stempels beim Stempelvorgang insgesamt zu verbessern. Dies wird bei einem Stempel der einleitend angegebenen Art erfindungsgemäß dadurch erreicht, daß der Betätigungs-Oberteil einen im wesentlichen U-förmigen Körperteil und einen mit diesem schwenkbar verbundenen Haubenteil aus transparentem Material aufweist, welcher eine schräge Textaufnahmefläche am oberen Quersteg des Körperteiles und die offene Vorderseite des Körperteiles überdeckt, und daß der Unterteil von der Farbkissenaufnahme weg an seiner Vorderseite nach unten zu offen ist, wobei diese Öffnung von einem transparenten Wandteil abgedeckt ist, welcher von dem mit dem Unterteil durch eine federnde Rastverbindung verbindbaren Aufsetzrahmen nach oben ragt.

Durch diese Konstruktion wird ein einfacher Tausch der Farbkissen durch horizontales Einschieben bzw. Herausziehen in den bzw. aus dem Aufnahmeschacht des Unterteiles erreicht, weil dazu nur die das Farbkissen an der Vorderseite abdeckende und gegen unbeabsichtigte Verschiebung schützende transparente Haube hochgeklappt werden muß. Zugleich wird eine verbesserte Stempelbetätigung wegen der vergrößerten Grifffläche am Oberteil und infolge der im wesentlichen durchgehenden transparenten Vorderseite des Stempels erreicht, welche die Positionierung des Stempels erleichtert.

Gemäß einer bevorzugten Ausführungsform der Erfindung ist die Schwenkhaube im Bereich der Hinterseite des Oberteiles an diesem schwenkbar angelenkt und erstreckt sich von der Anlenkstelle über den Scheitel des Oberteiles zu dessen Vorderseite.

Die lösbare Rastverbindung des Aufsetzrahmens mit dem Unterteil ermöglicht vor dem erstmaligen Anbringen desselben auf einfache Weise die Montage des Stempelplattenträgers durch Einschieben desselben in die Führungsschlitze des Unterteiles.

Die Erfindung wird nachfolgend an einem Ausführungsbeispiel näher erläutert. Es zeigen: Fig. 1 eine gesprengte Darstellung des gesamten erfindungsgemäßen Stempels, Fig. 2 einen Querschnitt durch den geschlossenen Stempel, Fig. 3 einen Querschnitt durch den Stempel bei geöffneter Haube, und Fig. 4 in einer gesprengten Darstellung das Einsetzen des Aufsetzrahmens.

Der in Fig. 1 in gesprengter Darstellung wiedergegebene Selbstfärbestempel weist einen Stempelunterteil 1 und einen diesen umgreifenden, relativ zum Unterteil 1 entgegen der Kraft einer Feder bewegbaren, im wesentlichen U-förmigen Betätigungs-Oberteil 2 auf, der mit dem Unterteil 1 verbunden ist.

Der Stempelunterteil 1 nimmt ein Farbkissen 4 auf, welches in einen horizontalen Schacht 5 des Unterteiles in Pfeilrichtung F eingeschoben wird.

Der Oberteil 2 hat einen im wesentlichen U-förmigen Körperteil 2', der an seinem oberen Quersteg eine schräge Textaufnahmefläche 6 trägt, die eine Sicht von oben und von vorne ermöglicht, und an seiner Oberseite und an seiner Vorderseite von einem transparenten schwenkbaren Haubenteil 7 überdeckt ist, der an der Hinterseite des Oberteiles 2 bei 7' schwenkbar gelagert ist. Durch Aufschwenken des Haubenteiles 7 ist der Farbkissenschacht 5 des Unterteiles 1 zum Austausch des Farbkissens 4 zugänglich, wie dies Fig. 3 zeigt. Der Oberteil 2 nimmt auch eine vom Farbkissenschacht 5 nach oben ragende Betätigungs-Druckfeder D auf (vgl. Fig. 2 und 3). Der Unterteil 1 weist in seinen Seitenwänden einen üblichen Wendemechanismus 10 für einen Stempelplattenträger 11 auf, der in Wandschlitze 12 des Unterteiles 1 von unten eingeführt und über seine Achsstummel 11' mit elastischen seitlichen Haltelaschen 2" des Oberteiles 2 durch Einrasten verbunden wird.

Die Unterseite des Unterteiles 1 wird durch einen in seitliche Schlitze 14' des Unterteiles mittels Haken 14" federnd einschnappbaren Aufsetzrahmen 13 mit Rutschsicherung verschlossen, der auch eine vom Aufsetzrahmen nach oben ragende transparente Abdeckung 13' für die offene Vorderseite des Unterteiles 1 bildet. Durch diese Ausbildung des Unterteiles 1 wird der Zusammenbau des Stempels erleichtert, weil der Stempelplattenträger 11 auf einfache Weise eingesetzt und der Aufsetzrahmen 13 sodann angebracht werden kann. Der Oberteil 2 und der Unterteil 1 des Stempels können durch seitliche Arretierorgane 3', 3" im zusammengedrückten Zustand gehalten werden.

Ein Vorteil der erfindungsgemäßen Konstruktion besteht darin, daß der Unterteil 1 die Funktion eines Positionierungsorganes hat, weil infolge der transparenten Vorderseite die Sicht auf den zu bestempelnden Bereich ermöglicht wird, so daß der Stempel genau aufgesetzt werden kann.

## Patentansprüche

1. Selbstfärbestempel mit Oberschlagfärbung, mit einem auf die zu stempelnde Fläche aufsetzbaren Unterteil (1), mit einem Wendemechanismus (10) für einen im Unterteil angeordneten, zwischen einem Farbkissen (4) und einem Aufsetzrahmen unter gleichzeitiger Wendung hin- und herbewegbaren Druckplattenträger (11), und mit einem gegen die Kraft einer Feder relativ zum Unterteil verschiebbaren Betätigungs-Oberteil (2), der den Unterteil umgibt und über seine Seitenteile durch eine in Langlöchern (12) des Unterteiles geführte Wendeachse (11') des Druckplattenträgers mit dem Unterteil verbunden ist, **dadurch gekennzeichnet, daß** der Betätigungs-Oberteil (2) einen im wesentlichen U-förmigen Körperteil (2') und einen mit diesem schwenkbar verbundenen Haubenteil (7) aus transparentem Material aufweist, welcher eine schräge Textaufnahmefläche (6) am oberen Quersteg des Körperteiles (2') und die offene Vorderseite des Körperteiles überdeckt, und daß der Unterteil (1) von der Farbkissenaufnahme (5) weg an seiner Vorderseite nach unten zu offen ist, wobei diese Öffnung von einem transparenten Wandteil (13') abgedeckt ist, welcher von dem mit dem Unterteil durch eine federnde Rastverbindung (14', 14") verbindbaren Aufsetzrahmen (13) nach oben ragt.

2. Selbstfärbestempel nach Anspruch 1, **dadurch gekennzeichnet, daß** der Schwenkhaubenteil (7) im Bereich der Hinterseite des Oberteiles (2) an diesem schwenkbar angelenkt ist und sich von der Anlenkstelle über den Scheitel des Oberteiles zu dessen Vorderseite erstreckt.

## Claims

1. Self-inking stamp with overhead inking, comprising a bottom part (1) which can be positioned on the surface to be stamped, a swivel mechanism (10) for a print platen support (11) disposed in the bottom part which can be moved backwards and forwards between a stamp pad (4) and a support frame whilst simultaneously swivelling, and an actuator top part (2) surrounding the bottom part which can be displaced against the bias of a spring relative to the bottom part and which is connected to the bottom part at its side parts by means of a swivel pin (11') guided in slots (12) of the bottom part, **characterised in that** the actuator top part (2) comprises an essentially U-shaped body part (2') and a hood part (7) made from transparent material pivotably connected to it, which straddles an oblique text-receiving surface (6) on the top cross-member of the body part (2') and the open front face of the body part, and the bottom part (1) is open in the direction towards the bottom at its front face remote from the ink pad mount (5) and this opening is covered by a transparent wall part (13') which projects upwards from the support frame (13), which can be connected to the bottom part by a resilient catch connection (14', 14").

2. Self-inking stamp as claimed in claim 1, **characterised in that**, in the region of the rear face of the top part (2), the pivoting hood part (7) is pivotably linked to the latter and extends from the linking point across the apex of the top part to its front face.

## Revendications

1. Tampon auto-encreur avec coloration par le haut, avec une partie inférieure (1) applicable à la face à tamponner, avec un mécanisme de retournement (10) pour un support de plaque d'impression (11) disposé dans la partie inférieure, déplaçable selon un mouvement de va-et-vient avec retournement simultané, entre un coussin d'encrage (4) et un cadre d'application, et avec une partie supérieure d'actionnement (2) déplaçable contre la force d'un ressort relativement à la partie inférieure, qui entoure la partie inférieure et qui est reliée par ses parties latérales par un axe de retournement (11') guidé dans des trous oblongs (12) de la partie inférieure du support de plaque d'impression avec la partie inférieure, **caractérisé en ce que** la partie supérieure d'actionnement (2) présente une partie de corps sensiblement en forme de U (2') et une partie de capot (7) reliée d'une manière pivotante à celle-ci en un matériau transparent, qui recouvre une face de réception de texte inclinée (6) à une nervure transversale supérieure de la partie de corps (2') et le côté avant ouvert de la partie de corps, et **en ce que** la partie inférieure (1), à partir de la réception de coussin d'encrage (5), est ouverte à son côté avant vers le bas, où cette ouverture est recouverte par une partie de paroi transparente (13') qui fait saillie du cadre d'application (13) pouvant être relié à la partie inférieure par une liaison élastique à encliquetage (14', 14") vers le haut.

2. Tampon auto-encreur selon la revendication 1, **caractérisé en ce que** la partie de capot pivotante (7) est articulée dans la zone du côté arrière de la partie supérieure (2) d'une manière pivotante à celle-ci et s'étend depuis l'emplacement d'articulation par-dessus le sommet de la partie supérieure à son côté avant.
